# EUROPÄISCHE PATENTSCHRIFT

(11) **EP 1 380 710 B1**
(45) Veröffentlichungstag und Bekanntmachung des Hinweises auf die Patenterteilung: **30.03.2011**
(21) Anmeldenummer: 03014043.8
(22) Anmeldetag: 23.06.2003
(51) Int. Cl.: E04F 15/02

(54) **Fussbodenpaneel und Verfahren zum Verlegen eines Fussbodens**
Flooring panel and method of laying a flooring panel
Panneau de plancher et méthode d'installation d'un panneau de plancher

(30) Priorität: 08.07.2002 DE 10230818
(43) Veröffentlichungstag der Anmeldung: 14.01.2004
(73) Patentinhaber: Kronotec AG, 6006 Luzern (CH)
(72) Erfinder:
(74) Vertreter: Rehmann, Thorsten

(56) Entgegenhaltungen:
- WO-A-01/02669
- WO-A-01/51732
- WO-A-01/75247
- WO-A-97/47834
- WO-A-02/103135
- WO-A-03/038210
- DE-A1- 3 544 845
- DE-U1- 7 928 703
- DE-U1- 20 203 311

## Beschreibung

Die Erfindung betrifft ein Fussbodenpaneel gemäß dem Oberbegriff des Anspruchs 1 sowie Verfahren zum Verlegen eines Fussbodenpaneels.

Aus der WO 01/75247 A1 ist ein Fussbodenpaneel der genannten Gattung bekannt, das an einer ersten Seitenkante Verbindungsmittel zur Verriegelung in Quer- und Vertikalrichtung aufweist. Diese Verriegelungsmittel sind an der Längsseite des Paneels angeordnet und bewirken die Verriegelung, indem ein Einlegen und Einschwenken der Verbindungsmittel in eine korrespondierende Ausnehmung eines zweiten Paneels erfolgt. Die Querseite des Paneels weist zwei Einschnapphaken auf, die in korrespondierende Hinterschneidungen eines angrenzenden Paneels beim Verlegen eingreifen und die Vertikalbewegung zwischen den verlegten Paneelen behindern sollen. Die beiden Einschnapphaken liegen in Vertikalrichtung untereinander.

Nachteilig an einem solchen Profil ist die Tatsache, dass zur Sicherstellung einer minimalen Stoßfuge an der Oberfläche des Paneels die Verbindungsmittel an der Längsseite so ausgebildet werden müssen, dass in der Verbindung eine Vorspannung besteht, da anderenfalls ein zu großer Spalt zwischen zwei verlegten Paneelen besteht, in den Schmutz und Feuchtigkeit eindringen kann, was zum Aufquellen des Paneelkerns führt. Weiterhin hat eine Vorspannung innerhalb des Profils den Nachteil, dass die Paneele schlecht zu verlegen sind, wenn diese Vorspannung zu groß ist.

Die WO 01/51732 A1 beschreibt ein Paneelelement zur Ausbildung eines Fußbodenbelages aus mehreren gleichartigen, miteinander verbindbaren Paneelelementen. Zwei erste, als Längsseiten bezeichnete Seiten eines jeden Paneelelementes weisen einerseits eine Nut und andererseits eine Feder auf, wobei die Feder eines schräg zur Verlegeebene eines ersten, gleichartigen Paneelelementes angesetzten Paneelelements in die Nut des ersten Paneelelements einführbar ist. Die Feder wirkt mit der Nut des benachbarten, gleichartigen Paneelelements derart zusammen, dass zwei miteinander verbundene Paneelelemente gegen Trennkräfte gesichert sind, die in beiden senkrecht zur Längsseite der Paneelelemente verlaufenden Achsen wirken.

Die DE 202 03 311 U1 beschreibt ein Paneelelement mit einer nach oben offenen Nut, die zwei Kontaktstellen für eine nach unten gerichtete Rippe eines zweiten Paneelelementes aufweist. Über die Kontaktstellen wird eine Verriegelung in Vertikalrichtung bewirkt. Der formschlüssige Eingriff der Rippe in die Nut bewirkt eine Verriegelung in der Verlegeebene.

Die WO 01/02669 A1 beschreibt ein Paneel sowie ein Befestigungssystem für Paneele mit an gegenüberliegenden Stirnseiten ausgebildeten Nut- und Federprofilen. Die Feder weist eine nach unten gerichtete Wölbung auf, so dass zwei Paneele zueinander verschwenkbar verbunden werden können.

Die WO 97/47834 A1 beschreibt ein Fußbodenpaneel mit aneinander gegenüberliegenden Stirnseiten ausgebildeten Nut- und Federprofilen, bei denen an der Unterseite der Feder ein gewölbter Bereich ausgebildet ist, um ein Profil in das andere einschwenken zu können.

Die DE 35 44 845 A1 beschreibt ein Profilkantenbrett zur Herstellung von Holzplatten, bei dem in den Stirnseiten zweier Bretter winklig zueinander ausgerichtete Flächen ausgebildet sind, die bei einer Verleimung eine parallele Ausrichtung der Bretter zueinander gewährleisten.

Die DE 79 28 703 U1 beschreibt eine Platte für eine aus diesen Platten zusammensetzbare Spielfläche, die an den Rändern Formschlusselemente mit Auflagerflächen aufweist.

Die WO 03/038210 A1 die nachveröffentlicht und für die Frage der erfinderischen Tätigkeit nicht von Bedeutung ist, beschreibt ein Fußbodenpaneel mit einer Nut und einer korrespondierenden Feder, die an der jeweiligen Stirnseite eines Paneels angeordnet sind. Die Feder weist dabei einen im Wesentlichen senkrechten Vorderbereich auf, der abgerundet in einen flachen Auflagebereich am Fuß der Feder übergeht. Das Profil der Nut und der Feder ist jeweils so ausgebildet, dass eine Verriegelung in horizontaler und vertikaler Richtung bewirkt wird.

Die WO 02/103135 A1, die nachveröffentlicht und für die Frage der erfinderischen Tätigkeit nicht von Bedeutung ist, beschreibt Platten mit seitlich angebrachten Verriegelungselementen, mit denen zwei der Platten seitlich durch Formschluss leimlos miteinander verbunden werden können. Die Verriegelungselemente sind dabei als mehr oder weniger gerade ausgebildete Nut- und Federelemente ausgebildet. Zur Verriegelung in horizontaler Richtung ist eine nach unten gerichtete Feder vorhanden, die sich gegen eine korrespondierend angeordnete Wand abstützt. Eine schräge Abstützfläche schließt sich an die vertikale Wand an.

Ausgehend von diesem Stand der Technik liegt der Erfindung die Aufgabe zugrunde, ein Paneel bereitzustellen, mit dem eine einfache und sichere Verlegung möglich ist und gleichzeitig eine minimale Stoßfuge zwischen zwei Paneelen realisiert wird.

Erfindungsgemäß wird diese Aufgabe durch ein Fussbodenpaneel mit den Merkmalen des Anspruchs 1 gelöst. Die Verfahren zum Verlegen eines solchen Profils ermöglichen eine schnelle und einfache Verlegung, wobei die haltbare Verrastung der Paneele untereinander sichergestellt ist.

Vorteilhafte Ausgestaltungen und Weiterbildungen der Erfindung sind in den abhängigen Unteransprüchen aufgeführt.

Durch die Ausbildung eines Auflagerbereiches und eine Absatzoberseite in einem Winkel zu der Oberseite wird bei einer vertikalen Belastung eine Kraftkomponente in Querrichtung erzeugt. Die Neigung ist dabei dergestalt ausgebildet, dass bei einer vertikalen Krafteinleitung die verlegten Paneele aufeinander zu bewegt werden, so dass die ursprüngliche Verlegung frei von Vorspannung erfolgt, was die Verlegung als solche erleichtert. Bei einer Vertikalbelastung schließt sich ein eventuell vorhandener Spalt, und der Zwischenraum zwischen zwei Paneelen im Bereich der Dekorschicht strebt gegen Null. Durch die vorspannungsfreie Verlegung an einer Seitenkante wird eine ungewollte Zerstörung des Profils verhindert. Die Feder und die Ausnehmung weisen im Querschnitt eine bogenförmige Kontur auf. Der bogenförmige Vorderbereich der Feder bildet dabei einen Hinterschnitt aus, der sich direkt an den Vorderbereich anschließt. Dadurch kann eine leichte Einschwenkung des Profils ermöglicht werden.

In einer Weiterbildung ist vorgesehen, dass zur Bereitstellung eines ausreichenden Bewegungsspielraumes der Paneele aufeinander zu sich an den Auflagerbereich eine Wandung anschließt, die im montierten Zustand unter Bildung eines Freiraumes zu der Absatzvorderseite dieser gegenüberliegend ausgebildet ist.

Zur Verriegelung in Vertikalrichtung an der ersten Seitenkante ist es vorgesehen, dass eine Oberseite der Feder im montierten Zustand an einer Unterseite der Oberlippe anliegt, um eine formschlüssige Verriegelung zu bewirken.

In einer Weiterbildung der Erfindung ist vorgesehen, dass an der ersten Seitenkante eine sich in Längsrichtung der Seitenkante erstreckende Feder und an der gegenüberliegenden Seitenkante eine zu der Feder korrespondierende Ausnehmung ausgebildet ist, wobei die Feder dergestalt ausgebildet ist, dass eine Verriegelung durch Einlegen in die Ausnehmung der zweiten Paneele und Einschwenken um eine Achse parallel zu der ersten Seitenkante erfolgt. Die Ausbildung der Verbindungselemente an der ersten Seitenkante als ein sogenanntes Schwenkprofil ermöglicht eine einfache und sichere Verlegung sowie eine wirksame Verriegelung in Vertikal- und Querrichtung. Durch den Verzicht auf eine elastische Verformung bei der Verlegung mittels Einschwenkens bleibt das Materialgefüge der Paneele erhalten und eine gute Festigkeit der Verbindung ist gewährleistet. Insgesamt kann eine Verriegelung über ein solches Einschwenkprofil bei gleichem Kraftaufwand bei der Verlegung stabiler ausgeführt werden.

Die Ausbildung der Ausnehmung als eine Nut mit einer Oberlippe und einer Unterlippe gewährleistet, dass eine sichere Zuordnung der zu verlegenden Paneele zueinander erfolgt, so dass ein minimaler Höhenversatz der Paneele erreicht werden kann, was ein Qualitätsmerkmal bei Fußbodenpaneelen ist. Die Feder ist in Querrichtung in der Ausnehmung verrastbar.

Um eventuell vorhandenen Abrieb, der beim Verlegen der ersten Seitenkanten entstehen kann, aufzunehmen, ohne dass dieser die Paneele auseinander drückt, sind die Feder und die Ausnehmung dergestalt ausgebildet, dass im montierten Zustand zwischen dem Vorderbereich der Feder und dem sich an die Oberlippe anschließenden Bereich der Ausnehmung ein Spalt vorhanden ist, in dem sich der Abrieb sammeln kann und der als Bewegungsraum der beiden Paneele aufeinander dient. Der Spalt verjüngt sich in Richtung auf den vorderen Absatz der Unterlippe, um einen sanften Übergang zwischen den Bereichen vollflächiger Anlage und Freiraum zum Bewegen und Ansammeln von Abrieb zu schaffen. Eventuell vorhandener Abrieb kann ebenfalls in einem Freiraum aufgenommen werden, der zwischen der Feder und der Oberseite der Paneele durch einen Hinterschnitt ausgebildet ist.

An einer dritten, im Winkel zu der ersten Seitenkante verlaufenden Seitenkante sind Formschlusselemente zur Verriegelung in Vertikalrichtung mit einer weiteren Paneele ausgebildet, wobei diese Formschlusselemente an zwei zueinander beabstandeten, im wesentlichen vertikal ausgerichteten Wandungen in Querrichtung und in Vertikalrichtung voneinander beabstandet, ausgebildet sind. Dadurch werden zwei räumlich voneinander getrennte Verriegelungsstellen an der dritten Seitenkante, insbesondere der Querseite, geschaffen, wodurch eine sicherere Verriegelung aneinander gelegter und verlegter Paneele gewährleistet ist. Die Anordnung der Formschlusselemente an zwei verschiedenen Wandungen erhöht die Stabilität der gesamten Verbindung und verhindert, dass durch ein Übereinandergleiten mehrerer hintereinander angeordneter Formschlusselemente eine Verformung und ein Abrieb der Formschlusselemente entsteht. Dadurch ist die Wirksamkeit der Verriegelung gewährleistet.

Die dritte Seitenkante weist in einer Ausgestaltung der Erfindung eine von der Unterseite ausgehende, stufenförmige Ausfräsung mit einer inneren Wandung und einer äußeren Wandung auf. An diesen Wandungen sind jeweils ein sich in Querrichtung erstreckendes Formschlusselement ausgebildet, vorzugsweise ausgefräst, die in korrespondierende Hinterschneidungen einer von der Oberseite ausgehenden, stufenförmigen Ausfräsung der zu verbindenden zweiten Paneele eingreifen. Die von der Oberseite ausgehende, stufenförmige Ausfräsung weist ebenfalls eine innere und eine äußere Wandung auf, an denen die entsprechenden Hinterschneidungen ausgebildet sind, so dass es zu einer formschlüssigen Verriegelung in vertikaler Richtung an der dritten Seitenkante kommen kann.

Die von der Unterseite ausgehende, stufenförmige Ausfräsung weist einen in Richtung der Unterseite hervorstehenden Absatz auf, der eine im wesentlichen horizontal ausgerichtete Kopffläche ausbildet, wobei dieser Absatz eine in Querrichtung, senkrecht zu der dritten Seitenkante wirksame Verriegelung bereitstellt. Die im wesentlichen horizontal ausgerichtete Kopffläche dient zur Einstellung des minimalen Höhenversatzes und stellt eine relativ große Auflagefläche zur Einleitung vertikal wirkender Kräfte dar.

Die Wandungen des Absatzes sind zu der Kopffläche in einem spitzen Winkel ausgerichtet, was entweder das leichte Einführen in eine korrespondierende Ausnehmung der entsprechenden Ausfräsung der zweiten Paneele oder aber bei Ausbildung einer Hinterschneidung zu der Kopffläche eine zusätzliche Verriegelungswirkung zur Folge hat.

Es hat sich herausgestellt, dass eine Quererstreckung der Kopffläche in einem Bereich von 2mm bis 6mm sehr gute Haltbarkeitswerte und eine sehr gute Verriegelungswirkung bereitstellt, wobei vorzugsweise die Kopffläche das 0,25 bis 0,4fache der gesamten Quererstreckung der stufenförmigen Ausfräsung aufweist.

Eine besonderes wirksame und einfache Verriegelung an der dritten Seitenkante ist dann gegeben, wenn ein Formschlusselement über die Abschlusskante der Oberseite horizontal hervorragt. Dabei kann es zweckmäßig sein, dass zwischen der Oberseite und dem hervorragenden Formschlusselement eine Ausnehmung angeordnet ist, die die Abschlusskante der Paneele hinterschneidet, um eventuell vorhandenen Abrieb oder sich verformendes Material der Paneele aufzunehmen, so dass eine möglichst passgenaue Verlegung mit minimaler Spaltweite ermöglicht wird, da kein abgeriebenes oder verformtes Material eine Sperrwirkung ausübt.

Die der dritten Seitenkante gegenüberliegende vierte Seitenkante der Paneele weist eine von der Oberseite ausgehende, stufenförmige Ausfräsung mit einen in Richtung der Oberseite hervorstehenden Absatz auf. Dieser Absatz weist ebenfalls eine im wesentlich horizontal ausgerichtete Kopffläche auf, wobei im unteren Bereich der Absatzaußenwandung eine Hinterschneidung ausgebildet ist, die mit dem korrespondierenden Formschlusselement der inneren Wandung der aufzunehmenden Seitenkante korrespondiert. Die Anordnung der Ausnehmung im unteren Bereich der Absatzaußenwandung erhöht die Wirksamkeit der Verriegelung.

Eine Weiterbildung sieht vor, dass zwischen der Absatzinnenwandung und der inneren Wandung der Ausfräsung eine horizontale Sockelfläche ausgebildet ist, die dergestalt ausgebildet ist, dass bei verlegten Paneelen die Kopffläche auf der Sockelfläche aufliegt und die Oberseiten der Paneele in einer Ebene liegen, was bedeutet, dass ein minimaler bzw. kein Höhenversatz zwischen den Paneelen vorliegt. Durch das Zusammenwirken horizontaler Sockelflächen und Kopfflächen ist eine besonders genaue Zuordnung und Einstellung des Höhenversatzes möglich, ebenso wird die Abwinkelneigung benachbarter Paneele verringert, was die Festigkeit der Verriegelung vergrößert.

Die Absatzinnenwandung der von der Oberseite ausgehenden Ausfräsung verläuft parallel oder in einem flacheren Winkel als die korrespondierende Absatzinnenwandung des im verlegten Zustands eingreifenden Absatzes, um entweder eine präzise Anlage zu bewirken oder eine Bewegungskomponente für die beiden Paneelen in Querrichtung aufeinander zu bereitzustellen.

Durch die Ausbildung einer Hinterschneidung durch die Absatzinnenwandung zu der Kopffläche des entsprechenden Absatzes wird eine zusätzliche Verriegelungswirkung erzielt.

Um eine besonders einfache Verlegung zu bewirken, ist der nach oben vorstehende Absatz der von der Oberseite ausgehenden Ausfräsung nicht über die gesamte Länge der dritten Seitenkante ausgebildet, sondern ist insbesondere an einem Endbereich der dritten Seitenkante, der in Richtung zu der mit einer Feder versehenen ersten Seitenkante gerichtet ist, bis auf die Sockelfläche abgefräst oder nicht ausgebildet. Durch die Entfernung oder Nichtausbildung des hervorstehenden Absatzes wird das Einschwenken um die Achse parallel zu der ersten Seitenkante erleichtert, so dass eine Sperrwirkung durch die Formschlusselemente erst dann stattfindet, wenn die an den dritten und vierten Seitenkanten aneinander angrenzenden Paneele in einem spitzen Winkel zueinander liegen. Dies bedeutet, dass nur eine kurze Entfernung in Vertikalrichtung zurückgelegt werden muss, um die Paneele an den dritten und vierten Seitenkanten vollständig zu verriegeln.

In einer Weiterbildung der Erfindung ist es vorgesehen, dass an der dritten Seitenkante, die in einem Winkel zu der ersten Seitenkante verläuft, zumindest eine Feder und an der gegenüberliegenden vierten Seitenkante zumindest eine Nut mit einer ersten Lippe und einer zweiten Lippe ausgebildet ist, wobei an der Feder und zumindest an einer der Lippen je zumindest eine parallel zur Oberseite verlaufende Ausnehmung angeordnet ist. Die Ausnehmungen sind zueinander dergestalt angeordnet, dass sie bei miteinander korrekt verbundenen Paneelen einen Kanal zur Aufnahme eines separaten Verriegelungselementes bilden. Durch diese Ausgestaltung ist es möglich, eine herkömmliche Feder/Nut-Gestaltung zur Verriegelung in Vertikalrichtung zu verwenden, wie sie seit Jahrzehnten bei Fussbodenplatten verwendet werden, die miteinander verklebt werden. Die Verriegelung in Vertikalrichtung wird durch das Einschieben des Verriegelungselementes bewirkt, wodurch eine spannungsfreie und dadurch einfache Montage der dritten bzw. vierten Seitenkante eines Paneels erfolgt. Ebenfalls wird das Profil nicht beschädigt und die Herstellung des Profils ist einfach und kostengünstig.

Vorzugsweise sind die Ausnehmungen zueinander kongruent, so dass ein symmetrisches Verriegelungselement Verwendung finden kann, was ebenfalls preiswert herstellbar ist. Insbesondere ist es vorteilhaft, wenn der von den Ausnehmungen gebildete Kanal zylindrisch ist, dadurch die völlige Symmetrie des Kanals das Einschieben des Verriegelungselementes besonders einfach bewerkstelligt werden kann. Alternativ dazu sind drei- oder viereckige, polygonale X- oder V-förmig ausgebildete Kanäle vorgesehen und geeignet. Wenn der Kanal im Querschnitt nicht rund ausgebildet ist, stellt sich nach dem Einschieben des Verriegelungselementes ein Verzahnungseffekt ein, so dass die übertragbaren Kräfte in der Verbindungsstelle erhöht werden.

Zur Bewerkstelligung einer sicheren Verriegelung der gesamten Paneele ist es vorgesehen, dass der Kanal über die gesamte Länge der Nut und Feder verläuft, wodurch die kraftübertragende Fläche erhöht wird. Der Kanal verläuft vorzugsweise unterhalb und parallel zu der Stoßfuge der Paneele, um Kräfte möglichst nah an der Stoßfuge der Paneele aufnehmen bzw. einleiten zu können.

In einer Variante der Erfindung ist es vorgesehen, dass die Nut und die Feder dergestalt ausgebildet sind, dass sie eine Verriegelung in Querrichtung bewirken, so dass ein sogenanntes Legeprofil entsteht, bei dem ein Paneel in das andere von oben eingelegt werden kann, ein Verschieben in der Verlegeebene jedoch nicht möglich ist. Dadurch wird eine besonders genaue Zuordnung der Paneele zueinander gewährleistet und eine sehr große Auflagefläche bei gleichzeitig einfacher Profilgestaltung realisiert. Durch das Einschieben eines vorteilhafterweise aus Kunststoff oder Metall bestehenden Verriegelungselementes in die Ausnehmungen bzw. in den Kanal wird bei einer entsprechenden Dimensionierung des Verriegelungselementes eine Kraftkomponente in Querrichtung erzeugt, so dass die Stoßfuge minimiert wird. Je nach Materialausgestaltung und Dimensionierung kann eine elastische Vorspannung zwischen den Paneelen an der dritten bzw. vierten Seitenkante erfolgen.

Vorteilhafterweise ist die erste Seitenkante an der Längsseite und die zweite Seitenkante an der Querseite des Paneele ausgebildet, so dass die Einschwenkbewegung über die Längsseite erfolgt. Auf diese Weise wird sichergestellt, dass eine große Verriegelungslänge mittels der sicheren und stabilen Einschwenkverriegelung erzielt wird. Alternativ ist vorgesehen, dass die Feder und korrespondierend dazu auf der gegenüberliegenden Seitenfläche die Nut an der Querseite ausgebildet ist und eine formschlüssige Verriegelung über das Einlegen in eine an der Längsseite eingebrachte Ausfräsung erfolgt.

Eine besonders stabile Verriegelung zweier Fussbodenpaneele wird dadurch erreicht, dass eine Seitenkante mit einer Feder ausgebildet ist, wobei die Feder so ausgebildet ist, dass eine Verriegelung durch Einlegen in eine Ausnehmung der zweiten Paneele und Einschwenken um eine Achse parallel zu der ersten Seitenkante erfolgt. Durch dieses Einlegen und Einschwenken wird eine Verriegelung sowohl in Querrichtung als auch in Vertikalrichtung bewirkt, wobei die Ausnehmung als eine Nut mit einer Oberlippe und einer Unterlippe ausgebildet ist, in der die Feder in Querrichtung verrastbar ist. Der untere Vorderbereich ist abgerundet ausgebildet und an diesen Vorderbereich schließt sich ein abgeflachter, im wesentlichen horizontal verlaufender Abstützbereich an, durch den die wirksame Auflagefläche erhöht wird. Ebenfalls durch diesen Abstützbereich wird eine möglichst genaue Zuordnung der beiden Paneele zueinander bewirkt, so dass eine maximale Genauigkeit hinsichtlich des Höhenversatzes und eine minimale Abwinkelneigung erreicht wird.

Eine vorteilhafte Ausbildung der Erfindung sieht vor, dass das Fussbodenpaneel zumindest teilweise aus einem HDF- oder MDF-Werkstoff hergestellt wird. Alternativ dazu kann das gesamte Fussbodenpaneel aus einem OSB-Werkstoff hergestellt sein. Durch die Verwendung eines OSB-Werkstoffes wird eine Naturholzoptik, ebenso wie eine strukturierte Oberfläche erreicht.

Ein Verfahren zum Verlegen eines Fussbodenpaneels sieht vor, dass zunächst eine Mehrzahl von Paneelen an ihren zweiten Seitenkanten zum Auslegen einer ersten Reihe auf dem Boden eines Raumes verbunden und verriegelt werden. Anschließend wird ein weiteres Paneel mit seiner ersten Seitenkante an mindestens einem in der Reihe ausgelegten Paneel als Anfang einer zweiten Reihe durch Einlegen und Einschenken der Feder in die korrespondierende Nut verbunden und verriegelt. Ein neues Paneel wird mit dessen zweiter Seitenkante unmittelbar anstoßend an der der zweiten Seitenkante des zuvor ausgelegten weiteren Paneels in der zweiten Reihe gegenüberliegenden Seitenkante angeordnet, wobei die Feder in der Nut eingeführt ist und das neue Paneel winklig zu der ersten Reihe ausgelegter Paneele steht.

Anschließend wird das neue Paneel um eine Achse parallel zu der ersten Seitenkante in Richtung Fussboden verschwenkt, bis die Formschlusselemente der zweiten Seitenkante des neuen Paneels an der korrespondierenden Ausfräsung des weiteren Paneels anliegen. Abschließend wird das neue Paneel heruntergedrückt, bis eine formschlüssige Verriegelung über die gesamte Länge der zweiten Seitenkante stattgefunden hat. Eine Weiterbildung sieht vor, dass das Herunterdrücken vorzugsweise impulsartig, insbesondere mittels eines oder mehrerer Hammerschläge oder einer Handballenmontage erfolgt.

Ein alternatives Verlegeverfahren sieht vor, dass das Anordnen des neuen Paneels in einem Abstand zwischen der dritten Seitenkante und der vierten Seitenkante eines zuvor ausgelegten weiteren Paneels erfolgt, wobei die Feder nicht in die Nut eingeführt ist. Das neue Paneel steht winklig zu der ersten Reihe ausgelegter Paneele. Anschießend wird das neue Paneel um eine Achse parallel zu der ersten Seitenkante in Richtung des Fussbodens verschwenkt und entlang der ersten Seitenkante verschoben, bis die Feder in der Nut unter Bildung einer Stoßfuge und eines Kanals aufgenommen ist. Anschließend wird ein Verriegelungselement in den Kanal eingeschoben und eine Verriegelung in Querrichtung entlang der ersten Seitenkante bewirkt.

Bei einer Ausgestaltung des Profils der dritten und vierten Seitenkante dergestalt, dass die Nut und Feder eine Verriegelung in Querrichtung bewirkt, erfolgt das Anordnen eines neuen Paneels mit dessen dritter Seitenkante unmittelbar anstoßend an die vierte Seitenkante des zuvor ausgelegten weiteren Paneels, wobei die Feder in die Nut eingeführt ist und das neue Paneel winklig zu der ersten ausgelegten Paneele steht. Anschließend wird das neue Paneel um eine Achse parallel zu der ersten Seitenkante in Richtung Fussboden verschwenkt, bis die Feder in der Nut unter Bildung einer Stoßfuge und eines Kanals aufgenommen ist. Anschließend wird ein Verriegelungselement in den Kanal eingeschoben, um die Paneele zu verriegeln und ein Hochschwenken in Horizontalrichtung zu verhindern.

Nachfolgend wird ein Ausführungsbeispiel der Erfindung anhand der beigefügten Figuren beschrieben. Gleiche Bezugszeichen in verschiedenen Figuren bezeichnen gleiche Objekte. Es zeigen:
- Figur 1 -: eine Querschnittsansicht eines Fussbodenpaneels mit einer ersten und einer zweiten Seitenkante;
- Figur 2 -: zwei miteinander verbundene Paneele an der Verbindungsstelle im Teilquerschnitt;
- Figur 3 -: ein Fussbodenpaneel in Querschnittsansicht mit einer dritten und vierten Seitenkante;
- Figur 4 -: zwei miteinander verbundene Paneele gemäß Figur 3 an einer Verbindungsstelle der dritten und vierten Seitenkante;
- Figur 5 -: eine alternative Ausgestaltung der dritten und vierten Seitenkante im Teilquerschnitt;
- Figur 6 -: zwei verriegelte Paneele an der dritten und vierten Seitenkante einer dritten Ausführungsform;
- Figur 7 -: zwei verriegelte Paneele der dritten und vierten Seitenkante im Schnitt in einer vierten Ausführungsform;
- Figur 8 -: die Ausgestaltung von Feder und Nut in einer fünften Ausgestaltungsform;
- Figur 9 -: die Ausgestaltung von Feder und Nut in einer sechsten Ausführungsform; sowie
- Figuren 10 - 13 -: Varianten der Ausgestaltung der Nut und Feder sowie eingeschobener Verriegelungselemente.

Figur 1 zeigt eine Fussbodenpaneele 1, die aus einer mitteldichten oder hochverdichteten Faserplatte (MDF oder HDF) besteht. An ihrer Oberseite 15 ist die Fussbodenpaneele 1 mit einer Dekorschicht 16 versehen, die beispielsweise durch eine eine Holzmaserung aufweisende Papierlage gebildet sein kann, die mit einer als Verschleißschutz dienenden Kunstharzschicht überzogen ist. An der Unterseite 7 kann eine Schalldämmlage aufgeklebt sein, um die Trittschalleigenschaften der verlegten Fussbodenpaneele zu verbessern. Alternativ zu der Verwendung einer HDF- oder MDF-Platte kann die Paneele 1 aus einem OSB-Werkstoff (orientated strands board) gefertigt werden, wobei hier auf eine Dekorschicht 16 verzichtet werden kann. An einer ersten Seitenkante, vorzugsweise an der Längsseite des Paneels 1, ist das Paneel 1 mit einer Feder 10 und an der gegenüberliegenden zweiten Seitenkante mit einer Ausnehmung 3 versehen.

Die Ausnehmung 3 und die Feder 10 verlaufen über die volle Länge der Seitenkanten. An der Feder 10 ist eine nach außen ragende, mit einer Spitze versehende Nase vorgesehen, die in einen Vorderbereich übergeht, der eine bogenförmige Kontur aufweist. An diesen Vorderbereich der Feder 10, der einen Hinterschnitt 13 ausbildet, schließt sich ein Auflagerbereich 14 an, der in einem Winkel µ zur Oberseite 15 der Paneele 1 geneigt, ausgebildet ist. An den Auflagerbereich 14 schließt sich eine vertikal ausgerichtete Wandung 11 an.

Der Hinterschnitt 13 bewirkt, wie in Figur 2 gezeigt, eine Verriegelung in Querrichtung Q, in dem eine formschlüssige Verriegelung mit einem korrespondierenden Absatz 9 der Ausnehmung 3 hergestellt wird. Im montierten Zustand greift die Feder 10 in einen durch eine Oberlippe 4 der Ausnehmung 3 gebildeten Hinterschnitt ein, so dass die Oberseite 12 der Feder 10 an einer Unterseite 40 der Oberlippe anliegt und eine Verriegelung in vertikaler Richtung entlang der ersten und zweiten Seitenkante erfolgt. Der Absatz 9 ist an einer Unterlippe 6 der Ausnehmung 3 ausgebildet und schließt diese ab, wobei auf der Oberseite des Absatzes 9 eine geneigte Absatzoberfläche 5 ausgebildet ist, die als Abstützung für den Auflagerbereich 14 dient. Den Abschluss des Paneels bildet eine im wesentlichen vertikal verlaufende Absatzvorderseite 8, die über eine Rundung in die Absatzoberseite 5 übergeht.

Durch die Absatzoberseite 5 und den Auflagerbereich 14 wird eine relativ große Auflagefläche bereitgestellt, auf der die beiden Paneele 1, 2 im verbundenen Zustand aufeinander liegen. Die Abschrägung um den Winkel µ bewirkt, dass bei einer vertikalen Belastung eine Bewegungskomponente in Querrichtung Q aufeinander zu erzeugt wird, so dass im verriegelten Zustand bei einer von oben einwirkenden Kraftkomponente der Spalt zwischen den beiden Paneelen 1, 2 verringert wird und die ursprüngliche Verriegelung durch Einlegen und Einschwenken einer ersten Paneele in eine zweite Paneele ohne eine Vorspannung erfolgen kann.

Der Absatz 9 ist so ausgebildet, dass die Absatzvorderseite 8 keinen Kontakt zu der vertikalen Wandung 11 einer verlegten Paneele besteht. Es liegt also ein Freiraum 18 vor, so dass keine ungewollte Sperrwirkung zwischen den Paneelen 1, 2 vorliegt und eine Bewegung aufeinander zu bei Einleitung einer von oben einwirkenden Kraft bewirkt werden kann.

Zwischen der Feder 10 und der Oberseite 15 der Paneele 1 ist ein Hinterschnitt 17 ausgebildet, der sich an eine im rechten Winkel zu der Oberseite 15 verlaufende Kante anschließt. Der Hinterschnitt 17 bildet im montierten Zustand einen Freiraum aus, in dem Abrieb oder nicht entfernte Späne aus dem Herstellungsprozess aufgenommen werden können. Ebenfalls ist eine entsprechende Ausbildung des runden Vorderbereiches der Feder 10 vorgesehen, so dass die Feder 10 im montierten Zustand ebenfalls einen Spalt 19 ausbildet, der als Staubtasche und Bewegungsraum wirken kann.

Das Verlegen und Verriegeln zweier Paneele 1, 2 mit einem solchen Profilbild erfolgt, indem das erste Paneel 1 mit der Feder 10 winklig zu dem zweiten Paneel 2 angesetzt und die Feder 10 in der Ausnehmung 3 des zweiten Paneels 2 eingelegt wird. Anschließend wird das abgewinkelte erste Paneel 1 um eine Achse parallel zu der Längsrichtung der ersten Seitenkante verschwenkt, vorliegend in Uhrzeigerrichtung, so dass der mit einer runden Kontur versehene Vorderbereich der Feder 10 in der korrespondierend gestalteten Ausnehmung 3 entlanggleitet, bis die Oberseite 12 der Feder an der korrespondierten Unterseite 40 der Oberlippe 4 anliegt. In diesem Zustand, wie in der Figur 4 gezeigt ist, ist durch den Hinterschnitt der Oberlippe 4 und den Absatz 9 eine wirksame Verriegelung in Vertikalrichtung V und in Querrichtung Q erreicht.

Um nicht nur an zwei gegenüberliegenden Seitenkanten eines Paneels eine Verriegelung mit einem anderen Paneel zu ermöglichen, ist an einer dritten und vierten Seitenkante, die jeweils in einem Winkel, vorzugsweise einem rechten Winkel zu der ersten oder zweiten Seitenkante verlaufen, ein Profil ausgebildet, das in den Figuren 3 - 13 dargestellt ist. Auch hier sind an gegenüberliegenden Seitenkanten korrespondierende Profile ausgebildet, deren Zusammenwirkung jeweils erläutert wird.

Figur 3'zeigt ein Profil an einer dritten Seitenkante im Querschnitt, wobei dieses vorzugsweise an der Querseite der Paneele ausgebildet ist. Von der Unterseite 7 ausgehend, ist eine stufenförmige Ausfräsung 20 in das Paneel 2 eingearbeitet, die eine innere Wandung 21 und eine äußere Wandung 22 ausbildet. Sowohl an der inneren Wandung 21 als auch an der äußeren Wandung 22 sind Formschlusselemente 23, 24 ausgebildet, hier ausgefräst, die in Gestalt von Vorsprüngen in entsprechende Hinterschneidungen 230, 240 einer korrespondierenden Ausnehmung 200 einer zweiten Paneele 1 eingreifen. In der Ausfräsung 20 ist ein Absatz 25 ausgebildet, der in Richtung auf die Unterseite 7 hervorsteht, wobei die Absatzaußenwandung von der Außenwandung 22 gebildet wird und die Absatzinnenwandung 27 in dem dargestellten Ausführungsbeispiel einen sich nach oben erweiternden Querschnitt ausbildet. Die Unterseite des Absatzes 25 bildet eine Kopffläche 26, die parallel zu der Oberseite 15 der Paneele 2 verläuft und auf der sich das Paneel 2 im montierten Zustand über eine korrespondierende Sockelfläche 280 einer entsprechenden Ausnehmung 200 einer zweiten Paneele 1 abstützt.

Alternativ zu der dargestellten Ausführungsform ist es vorgesehen, dass die Innenfläche 27 im wesentlichen parallel zu der Außenwandung 22 verläuft, so dass die Absatzinnenwandung 27 zu der Kopffläche 26 einen Hinterschnitt bildet. Ebenfalls ist es vorgesehen, dass neben einer wesentlichen geraden Ausbildung der Außenwandung 22 in einem spitzen Winkel α zu der Vertikalen die Außenwandung 22 eine gerundete Form oder einen vertikalen Verlauf aufweist. Dabei ist es erforderlich, dass das Formschlusselement 24 über die Abschlußkante 28 der Oberseite 15 hervorsteht, um eine formschlüssige Verriegelung mit der zweiten Paneele 1 durchzuführen.

Oberhalb des Formschlusselementes 24 ist eine Ausnehmung 29 ausgebildet, die als Staubtasche wirkt.

Sofern die Absatzinnenwandung 27 als eine Hinterschneidung zu der Kopffläche 26-ausgebildet ist, wird eine zusätzliche Verriegelung in vertikaler Richtung bereitgestellt, insbesondere wenn die korrespondierende Absatzinnenwandung 270 des nach oben gerichteten Absatzes 250 ebenfalls als Hinterschneidung ausgebildet ist. Eine formschlüssige Verriegelung findet dann durch ein leichtes Aufbiegen bzw. eine elastische Verformung der Profile statt, so dass die Formschlusselemente 23, 24 und die Hinterschneidung durch die Absatzinnenwandung 27 mit den korrespondierenden Hinterschneidungen 230, 240 und der Hinterschneidung durch die Absatzinnenwandung 270 wirksam in Eingriff treten können.

Die von der Oberseite 15 ausgehende Ausfräsung 200 ist dergestalt ausgebildet, dass sie das gegenüberliegende Profil aufnehmen kann, so dass die Kopffläche 26 einerseits vollständig plan auf der Sockelfläche 280 aufliegt, andererseits die Oberflächen 15 der beiden Paneele 1, 2 im montierten Zustand, wie es in der Figur 4 dargestellt ist, in einer Ebene abschließen und möglichst bündig aneinander liegen. Durch die Ausnehmung 29 oberhalb des Formschlusselementes 24 wird ein Freiraum 290 geschaffen, der als Staubtasche dient; gleiches gilt für den Freiraum 300, der durch eine entsprechende Positionierung der Innenwandung 210 der Ausfräsung 200 gebildet wird.

Wie in der Figur 4 gut zu erkennen ist, ist eine wirksame Verriegelung sowohl in Querrichtung Q als auch in Vertikalrichtung V gegeben, wobei die Verriegelung in Querrichtung Q formschlüssig durch die Absätze 25, 250 realisiert wird. Eine Verriegelung in Vertikalrichtung V erfolgt durch die Verriegelungselemente 23, 24, die formschlüssig in die Hinterschneidungen 230, 240 eingreifen, wobei die Formschlusselemente 23, 24 an voneinander beabstandeten Wandungen 21, 22 angeordnet sind. Darüber hinaus sind die Formschlusselemente 23, 24 auf unterschiedlichen Vertikalniveaus angeordnet, so dass sich ein oberer Verriegelungspunkt und ein unterer Verriegelungspunkt ausbildet. Der oberer Verriegelungspunkt wird durch das Formschlusselement 24 und die Hinterschneidung 240, der untere Verriegelungspunkt durch das Formschlusselement 23 und die Hinterschneidung 230 gebildet.

Der nach oben gerichtete Absatz 250 ist nicht über die gesamte Länge der dritten Seitenkante ausgebildet, sondern ist über einen Bereich bis auf die Sockelfläche 280 abgefräst, wobei diese Ausfräsung in Richtung auf die erste Seitenkante mit einer Feder liegt. Durch die Ausfräsung bzw. Nichtausbildung des Absatzes 250 kann bei einem Verlegen die zunächst winklig eingelegten Paneele weiter nach unten abgesenkt werden, bevor durch eine impulsartige Monagebewegung nach unten eine endgültige Verriegelung über die dritte Seitenkante, vorzugsweise die Querseite, erfolgt.

Zwischen der Kopffläche 260 des Absatzes 250 und der entsprechenden Fläche der Ausfräsung 20 ist im montierten Zustand ein Freiraum vorhanden, der notwendig ist, damit das Formschlusselement 23 die Hinterschneidung 230 hintergreifen kann. Ebenfalls dient dieser Freiraum als eine Staubtasche.

Neben der Ausbildung eines Paneels mit einer Ausnehmung 3 an einer Seitenkante, die eine Oberlippe 4 und eine Unterlippe 6 aufweist, kann durch eine entsprechende Profilgestaltung auch auf eine Unterlippe 6 verzichtet werden, sofern auf andere Art und Weise eine Verriegelung in Querrichtung Q und Vertikalrichtung V sichergestellt ist. Diese Verriegelung erfolgt so, dass keine Bewegung in Richtung der Doppelpfeile im verriegelten Zustand möglich ist.

Durch das vorgestellte Profil sowie die beschriebene Verlegeweise ist es möglich, Paneele leicht und schnell zu verlegen. Das Profil hat weiterhin den Vorteil, dass über die besondere Ausgestaltung der Feder 10 und der Ausnehmung 3 einerseits ein leichtes Einschwenken und Verriegeln, andererseits eine stabile Auflage und damit die Möglichkeit einer möglichst präzisen Einstellung des Höhenversatzes gegeben ist. Ebenfalls ist eine sichere Verriegelung der ersten Seitenkanten in Vertikalrichtung V und Querrichtung Q gegeben, und dieses Profil lässt sich besonders gut in OSB-Paneele einfräsen.

Die Profilausgestaltung an der dritten Seitenkante ermöglicht eine besonders haltbare formschlüssige Verriegelung an den dritten bzw. vierten Seitenkanten, vorzugsweise den Querseiten der Paneele, ohne dass aufwendige Zusatzeinrichtungen oder besondere Fertigkeiten bei der Montage notwendig wären. Neben den versetzt angeordneten Formschlusselementen verhindert die große Auflagefläche eine Verwinkelung und dadurch ein leichte Öffnen der Verriegelung an der dritten Seitenkante. Darüber hinaus wird durch die formschlüssige Verriegelung, bei der ein charakteristisches Geräusch entsteht, dem Nutzer der Paneele angezeigt, dass eine wirksame Verriegelung stattgefunden hat.

Figur 5 zeigt eine Ausgestaltung der dritten und der vierten Seitenkante der Paneele 1, 2, wobei beide Paneele mit jeweils einer Feder 51, 52 und einer Nut 61, 62 ausgebildet sind. Die Federn 51, 52 und die Nuten 61, 62 sind in der Höhe versetzt zueinander dergestalt angeordnet, dass die Federn 51, 52 in die entsprechenden Nuten 62, 61 eingreifen können, um so eine Verriegelung in Querrichtung Q zu bewirken. Die Paneele werden zur Realisierung einer entsprechenden Verriegelung zunächst an den ersten Seitenkanten verriegelt und dann in Querrichtung Q zueinander verschoben, bis die dargestellte Endposition unter Bildung einer minimalen Stoßfuge 73 erzielt ist.

Die Fugen 61, 62 sind durch je eine erste Lippe 63, 64 und je eine zweite Lippe 65, 66 gebildet, wobei bei dem ersten Paneel 1 die zweite Lippe 65 über die erste Lippe 63 in Querrichtung Q hinausragt. Bei dem zweiten Paneel 2 ist dies umgekehrt, die erste Lippe 64 ragt über die zweite Lippe 66 in Querrichtung Q hinaus, wobei die jeweils herausragenden Lippen 64, 65 in die Unterseite bzw. Oberseite der Federn 52, 51 übergehen.

In dem dargestellten Ausführungsbeispiel ist in die untere, zweite Lippe 65 des ersten Paneels sowie die obere, erste Lippe 64 des zweiten Paneels je eine korrespondierende, rinnenförmige, im Querschnitt halbkreisförmige Ausnehmung 71, 72 eingefräst, die im dargestellten, montierten Zustand einen Kanal 75 ausbilden. In diesen Kanal 75 ist ein separates Verriegelungselement 80, vorzugsweise aus Kunststoff, eingeschoben, so dass eine formschlüssige Verriegelung in Querrichtung Q bewirkt wird. Durch eine elastische Ausgestaltung des Verriegelungselementes 80 sowie eine geringfügige Überdimensionierung kann erreicht werden, dass die Paneele 1, 2 zueinander verspannt werden, so dass die Stoßfuge 73 stets minimal klein gehalten werden kann. Dadurch wird eine Vorspannung zwischen den Paneelen 1, 2 nach dem Verlegen durch das Einschieben des Verriegelungselementes 80 bewirkt, was eine sichere Zuordnung der Paneele 1, 2 zueinander sowie einen minimalen Oberflächenversatz zur Folge hat. Ebenfalls wird die Stoßfuge 73 geschlossen gehalten, so dass kein Schmutz oder keine Feuchtigkeit eindringen kann und den Kern der Paneele 1, 2 aufweicht.

Die Ausnehmungen 71, 72 sind so angeordnet, dass der Kanal 75 bzw. das Verriegelungselement 80 parallel und unterhalb der Stoßfuge 73 verläuft, wodurch einerseits eine optimale Fertigungsmöglichkeit aufgrund der nahezu symmetrischen Ausbildung gegeben ist, da eine Ausfräsung nur teilweise innerhalb der entsprechenden Nuten 61, 62 erfolgen muss, andererseits ist noch genügend Material zur Aufnahme entsprechender Kräfte in dem Paneelwerkstoff vorhanden.

Die Figur 6 zeigt eine Variante der Profilgestaltung an dem dritten und vierten Seitenkanten der Paneele 1, 2, wobei an dem ersten Paneel 1 eine Feder 51 und an dem zweiten Paneel eine Nut 62 entlang der jeweiligen Seitenkanten ausgebildet ist. Sowohl in die Oberseite der Feder 51 als auch in die erste Lippe 64 der Nut 62 sind im Querschnitt halbrunde Ausnehmungen eingefräst, die beim Zusammenfügen der beiden Paneele 1, 2 einen zylindrischen Kanal 75 ergeben. In diesen Kanal 75 kann ein auf die entsprechende Länge zugeschnittener, aus Kunststoff extrudierter Schlauch als Verriegelungselement 80 eingeschoben werden, so dass über das Verriegelungselement 80 eine Verriegelung in Querrichtung Q'stattfindet. Die Nut 62 und Feder 51 verriegeln die Paneele 1, 2 in vertikaler Richtung.

In der Figur 7 ist eine Variante der Figur 6 dargestellt, bei der die entsprechenden Ausnehmungen 71, 72 an der Unterseite der Feder 51 bzw. der zweiten Lippe 66 der Nut 62 ausgebildet sind. Die Ausnehmungen 71, 72 sind korrespondierend zueinander ausgebildet, so dass ein sechseckiges Verriegelungselement 80 in den entsprechend ausgebildeten Kanal 75 ausgebildet ist. Der Kanal 75 ist in der Figur 9 dargestellt, die korrespondierende Ausgestaltung der Ausnehmungen 71, 72 sowie der Nut 62 und der Feder 51 gemäß Figur 6 sind in der Figur 8 dargestellt.

Das Verlegen der Paneele 1, 2 mit einer Profilausgestaltung gemäß der Figuren 3 bis 9 an den dritten und vierten Seitenkanten erfolgt, indem zunächst an der ersten Seitenkante eines Paneels in eine zweite Seitenkante eingelegt und verschwenkt wird, bis die an den dritten und vierten Seitenkanten zu verbindenden Paneele in einer Ebene liegen. Anschließend werden die Paneele entlang der ersten Seitenkante aufeinander zu verschoben, bis die Paneele aneinanderliegen und eine minimale Stoßfuge 73 bilden. Gleichzeitig wird durch die Ausnehmungen 71, 72 ein Kanal 75 gebildet, in den ein entsprechend geformtes Verriegelungselement 80 eingeschoben wird. Auf diese Weise wird eine wirksame Verriegelung in vertikaler Richtung sowie in Querrichtung Q bewirkt.

Nach Entfernen des Verriegelungselementes 80 kann ohne Zerstörung der Profile eine Demontage der Paneele vorgenommen werden, so dass eine beliebige Anzahl an Verlegeoperationen durchgeführt werden kann. Eine solche Ausgestaltung der Verriegelung eignet sich insbesondere für Elemente des Messebaus.

In den Figuren 12 und 13 sind weitere Ausgestaltungen der Ausnehmungen 71, 72 dargestellt, die ebenfalls mit dem oben beschriebenen Verfahren verlegt werden können. In Figur 12 hat der Kanal 75 eine dreieckige Querschnittsform, wobei die oberer Ausnehmung 72 den Querschnitt eines gleichschenkligen Trapezes aufweist und die untere Ausnehmung 71 in der Feder 51 eine dreieckige Ausformung hat. Das Verriegelungselement 80 ist V-förmig ausgebildet und kann durch eine elastische Vorspannung eine entsprechende Kraftkomponente in Querrichtung Q bewirken, so dass die Paneele 1, 2 aufeinander zu bewegt werden.

In der Figur 13 sind jeweils zwei im Querschnitt dreieckige Ausfräsungen 71, 72 in die Feder 51 bzw. Nut 62 eingefräst, und das Verriegelungselement 80 hat einen X-förmigen Querschnitt. Durch das Einschieben der Verriegelungselemente 80 gemäß der Figuren 12 und 13 werden die Schenkel zusammengedrückt und halten zusätzlich die Stoßfuge 72 eng beieinander und damit dicht gegenüber Schmutz und Feuchtigkeit. Um das Einschieben zu erleichtern, sind die Verriegelungselemente 80 an ihren Enden verjüngt ausgebildet.

In den Figuren 10 und 11 sind die Nut 62 und die Feder 51 dergestalt ausgebildet, dass eine Verriegelung bei Ineinandergreifen von Nut 62 und Feder 51 in Querrichtung Q erfolgt. An den vertikalen Kanten der Nut 62 und Feder 51 sind entsprechende Ausnehmungen eingefräst, in die ein Verriegelungselement 80 eingeschoben werden kann. In der Figur 10 sind diese Ausnehmungen dergestalt ausgebildet, dass ein rechteckiges Verriegelungselement 80 eingeschoben ist.

In der Figur 11 ist eine Variante der Figur 10 dargestellt, bei der der Kanal 75 in Kreisform ausgebildet ist. Durch eine solche Ausgestaltung der dritten und vierten Seitenkante der Paneele 1, 2 erfolgt eine wirksame Verriegelung in Querrichtung Q bereits durch das Einlegen der Feder 51 in die Nut 62. Durch die dargestellte Geometrie wird eine sehr hohe Auflagefläche bereitgestellt, so dass Kräfte gut aufgenommen und abgeleitet werden können. Ebenfalls sind die Ausnehmungen 71, 72 relativ leicht zu fertigen, insbesondere auszufräsen, und für beide Seitenkanten wird nur ein Werkzeug benötigt. Weiterhin wird bei entsprechender Ausgestaltung der Verriegelungselemente 80 ein Druck aufgebaut, der die Paneele 1, 2 aufeinander zu bewegt und verspannt. Die sichere Verriegelung in Vertikalrichtung V ist ebenfalls gewährleistet.

Die Verriegelungselemente 80 und die Nuten und Federn können auch abweichende Geometrien aufweisen, wobei durch dass Verriegelungselement oder die Verriegelungselemente diejenige Bewegungskomponente eliminiert wird, die nicht durch die Feder-Nut-Verbindung blockiert ist. Vorteilhafterweise bewirkt das Verriegelungselement eine Verspannung der Paneele zueinander, so dass die Stoßfuge minimiert wird. Der Kanal zum einlegen des Verriegelungselementes kann dabei über die gesamte Fugenbreite oder Nutbreite verlaufen, lediglich korrespondierende Formschlußelemente müssen vorhanden sein, um eine Verriegelung zu bewirken.

### Bezugszeichenliste

- 1-: Paneele
- 2-: Paneele
- 3-: Nut
- 4-: Oberlippe
- 5-: Absatzoberseite
- 6-: Unterlippe
- 7-: Unterseite
- 8-: Absatzvorderseite
- 9-: Absatz
- 10-: Feder
- 11-: Wandung
- 12-: Oberseite
- 13-: Hinterschnitt
- 14-: Auflagerbereich
- 15-: Oberseite
- 16-: Dekorschicht
- 17-: Hinterschnitt
- 18-: Freiraum
- 19-: Spalt
- 20-: Ausfräsung Unterseite
- 21-: Innenwandung
- 22-: Außenwandung
- 23-: Formschlusselement
- 24-: Formschlusselement
- 25-: Absatz
- 26-: Kopffläche
- 27-: Absatzinnenwandung
- 28-: Abschlusskante
- 29-: Ausnehmung
- 40-: Unterseite
- 51-: Feder
- 52-: Feder
- 61-: Nut
- 62-: Nut
- 63, 64-: erste Lippe
- 65, 66-: zweite Lippe
- 71-: Ausnehmung
- 72-: Ausnehmung
- 73-: Stoßfuge
- 75-: Kanal
- 80-: Verriegelungselement
- 200-: Ausfräsung
- 210-: Innenwandung
- 220-: Außenwandung
- 230-: Hinterschneidung
- 240-: Hinterschneidung
- 250-: Absatz
- 260-: Kopffläche
- 270-: Absatzinnenwandung
- 280-: Sockelfläche
- 290-: Freiraum
- 300-: Freiraum

## Patentansprüche

1. Fussbodenpaneel, das in horizontaler Ebene von einer mit einer Dekorschicht (16) oder dergleichen versehenen Oberseite (15) und einer zur Auflage auf einem Unterboden vorgesehenen Unterseite (7) begrenzt ist, das mit Mitteln zum lösbaren Verbinden mit mindestens einem weiteren Paneel (1, 2) versehen ist, wobei an mindestens einer ersten Seitenkante des Paneels (1) eine sich in Längsrichtung der Seitenkante erstreckende Feder (10) und an der gegenüberliegenden zweiten Seitenkante eine zu der Feder (10) korrespondierende Ausnehmung (3) ausgebildet ist, wobei die Ausnehmung (3) aus einer Oberlippe (4) und einer Unterlippe (6) besteht und die Unterlippe (6) einen Absatz (9) mit einer Absatzoberseite (5) und einer Absatzvorderseite (8) ausbildet, der mit einem korrespondierenden Hinterschnitt (13) der Feder (10) die Paneele (1, 2) in Querrichtung (Q) blockiert, wobei sich an den Hinterschnitt (13) eine Ausnehmung mit einem zu dem Absatz (9) korrespondierenden Auflagerbereich (14) anschließt, wobei die Feder (10) und die Ausnehmung (3) im Querschnitt eine bogenförmige Kontur aufweisen und der bogenförmige Vorderbereich der Feder (10) den Hinterschnitt (13) ausbildet, **dadurch gekennzeichnet, dass** der Auflagerbereich (14) und die Absatzoberseite (5) in einem Winkel (µ) zu der Oberseite (15) dergestalt geneigt ausgebildet sind, dass bei vertikaler Krafteinleitung eine Kraftkomponente die Paneelen (1, 2) in Richtung aufeinander zu belastet.

2. Fußbodenpaneel nach Anspruch 1, **dadurch gekennzeichnet, dass** sich an den Auflagerbreich (14) eine Wandung (11) anschließt, die im montierten Zustand unter Bildung eines Freiraumes (18) zu der Absatzvorderseite (8) dieser gegenüberliegt.

3. Fußbodenpaneel nach Anspruch 1 oder 2, **dadurch gekennzeichnet, dass** eine Oberseite (12) der Feder (10) im montierten Zustand an einer Unterseite (40) der Oberlippe (4) anliegt.

4. Fußbodenpaneel nach einem der voranstehenden Ansprüche, **dadurch gekennzeichnet, dass** die Feder (10) so ausgebildet ist, dass eine Verriegelung durch Einlegen in die Ausnehmung (3) des weiteren Paneels (2) und Einschwenken um eine Achse parallel zu der ersten Seitenkante erfolgt

5. Fußbodenpaneel nach einem der voranstehenden Ansprüche, **dadurch gekennzeichnet, dass** die Feder (10) und die Ausnehmung (3) dergestalt ausgebildet sind, dass im montierten Zustand zwischen dem Vorderbereich der Feder (10) und dem sich an die Oberlippe (4) anschließenden Bereich der Ausnehmung (3) ein Spalt (19) vorhanden ist, der sich in Richtung auf den Absatz (9) verjüngt.

6. Fußbodenpaneel nach einem der voranstehenden Ansprüche, **dadurch gekennzeichnet, dass** die Feder (10) mit einem Hinterschnitt (17) gegenüber der Oberseite (15) versehen ist.

7. Fußbodenpaneel nach einem der voranstehenden Ansprüche, **dadurch gekennzeichnet, dass** an einer dritten, im Winkel zu der ersten Seitenkante verlaufenden Seitenkante Formschlusselemente (23, 24) zur Verriegelung in Vertikalrichtung (V) mit einer weiteren Paneele ausgebildet sind, wobei die Formschlusselemente (23, 24) an zwei zueinander beabstandeten, im wesentlichen vertikal ausgerichteten Wandungen (21, 22) in Querrichtung (Q) und in Vertikalrichtung (V) voneinander beabstandet ausgebildet sind.

8. Fußbodenpaneel nach Anspruch 7, **dadurch gekennzeichnet, dass** an der dritten Seitenkante eine von der Unterseite (7) ausgehende, stufenförmige Ausfräsung (20) mit einer inneren Wandung (21) und einer äußeren Wandung (22) ausgebildet ist, wobei an den Wandungen (21, 22) je ein sich in Querrichtung (Q) erstreckendes Formschlusselement (23, 24) ausgebildet ist, und dass an der der dritten Seitenkante gegenüberliegenden vierten Seitenkante eine von der Oberseite (15) ausgehende, stufenförmige Ausfräsung (200) mit einer inneren Wandung (210) und einer äußeren Wandung (220) ausgebildet ist, an denen mit den Formschlusselementen (23, 24) korrespondierende Hinterschneidungen (230, 240) ausgebildet sind.

9. Fußbodenpaneel nach Anspruch 8, **dadurch gekennzeichnet, dass** die von der Unterseite (7) ausgehende, stufenförmige Ausfräsung (20) einen in Richtung der Unterseite (7) hervorstehenden Absatz (25) ausbildet, der eine im wesentlichen horizontal ausgerichtete Kopffläche (26) aufweist.

10. Fußbodenpaneel nach Anspruch 9, **dadurch gekennzeichnet, dass** die Wandungen (22, 27) des Absatzes (25) zu der Kopffläche (26) in einem spitzen Winkel (α) ausgerichtet sind.

11. Fußbodenpaneel nach Anspruch 10, **dadurch gekennzeichnet, dass** die Absatzinnenwandung (27) zu der Kopffläche (26) eine Hinterschneidung bildet.

12. Fußbodenpaneel nach einem der Ansprüche 9 bis 11, **dadurch gekennzeichnet, dass** die Kopffläche (26) eine Quererstreckung von 2 bis 6 mm hat.

13. Fußbodenpaneel nach einem der Ansprüche 9 bis 12, **dadurch gekennzeichnet, dass** die Kopffläche (26) das 0,25- bis 0,4-fache der gesamten Quererstreckung der stufenförmigen Ausfräsung (20) aufweist.

14. Fußbodenpaneel nach einem der Ansprüche 7 bis 13, **dadurch gekennzeichnet, dass** ein Formschlusselement (24) der dritten Seitenkante über die Abschlusskante (28) der Oberseite (15) horizontal hervorragt.

15. Fußbodenpaneel nach Anspruch 14, **dadurch gekennzeichnet, dass** zwischen der Oberseite (15) und dem hervorragenden Formschlusselement (24) eine Ausnehmung (29) angeordnet ist, die die Abschlusskante (28) hinterschneidet.

16. Fußbodenpaneel nach Anspruch 8, **dadurch gekennzeichnet, dass** die von der Oberseite (15) ausgehende, stufenförmige Ausfräsung (200) einen in Richtung der Oberseite (15) hervorstehenden Absatz (250) ausbildet, der eine im wesentlichen horizontal ausgerichtete Kopffläche (260) aufweist, wobei im unteren Bereich der Absatzaußenwandung (220) eine Hinterschneidung (230) ausgebildet ist, die mit dem Formschlusselement (23) der inneren Wandung (21) der Ausfräsung (20) der gegenüberliegenden Seitenkante korrespondiert.

17. Fußbodenpaneel nach Anspruch 16, **dadurch gekennzeichnet, dass** zwischen der Absatzinnenwandung (270) und der inneren Wandung (210) der Ausfräsung (200) eine horizontale Sockelfläche (280) ausgebildet ist, die dergestalt ausgebildet ist, dass bei verlegten Paneelen (1, 2) die Kopffläche (26) auf der Sockelfläche (280) aufliegt und die Oberseiten (15) der Paneele (1, 2) in einer Ebene liegen.

18. Fußbodenpaneel nach Anspruch 16 oder 17, **dadurch gekennzeichnet, dass** die Absatzinnenwandung (270) parallel oder in einem flacheren Winkel als die korrespondierende Absatzinnenwandung (27) des im verlegten Zustand eingreifenden Absatzes (25) verläuft.

19. Fußbodenpaneel nach einem der Ansprüche 16 bis 18, **dadurch gekennzeichnet, dass** die Absatzinnenwandung (270) zu der Kopffläche (260) eine Hinterschneidung bildet.

20. Fußbodenpaneel nach einem der Ansprüche 16 bis 19, **dadurch gekennzeichnet, dass** der nach oben hervorstehende Absatz (250) in zumindest einem Endbereich der dritten Seitenkante nicht ausgebildet oder entfernt ist.

21. Fußbodenpaneel nach einem der Ansprüche 1 bis 6, **dadurch gekennzeichnet, dass** an einer dritten, im Winkel zu der ersten Seitenkante verlaufenden Seitenkante zumindest eine Feder (51, 52) und an der gegenüberliegenden vierten Seitenkante zumindest eine Nut (62, 61) mit einer ersten Lippe (63, 64) und einer zweiten Lippe (65, 66) ausgebildet ist, wobei an der Feder (51, 52) und zumindest an einer der Lippen (63, 64, 65, 66) je zumindest eine parallel zur Oberseite (15) verlaufende Ausnehmung (71, 72) angeordnet ist, wobei die Ausnehmungen (71, 72) zueinander so angeordnet sind, dass sie bei miteinander verbundenen Paneelen (1, 2) einen Kanal (75) zur Aufnahme eines separaten Verriegelungselementes (80) bilden.

22. Fußbodenpaneel nach Anspruch 21, **dadurch gekennzeichnet, dass** der Kanal (75) zylindrisch, drei- oder viereckig, polygonal, x-förmig oder v-förmig ausgebildet ist.

23. Fußbodenpaneel nach Anspruch 21 oder 22, **dadurch gekennzeichnet, dass** der Kanal (75) über die gesamte Länge der Nut (61, 62) und Feder (51, 52) verläuft.

24. Fußbodenpaneel nach einem der Ansprüche 21 bis 23, **dadurch gekennzeichnet, dass** der Kanal (75) unterhalb und parallel zu der Stoßfuge (73) der Paneele (1, 2) verläuft.

25. Fußbodenpaneel nach einem der Ansprüche 21 bis 24, **dadurch gekennzeichnet, dass** die Nut (62) und die Feder (51) so ausgestaltet sind, dass sie eine Verriegelung in Querrichtung (Q) bewirken.

26. Fußbodenpaneel nach einem der voranstehenden Ansprüche, **dadurch gekennzeichnet, dass** die erste und zweite Seitenkante an der Längsseite und die dritte und vierte Seitenkante an der Querseite des Paneels (1, 2) ausgebildet ist.

27. Fußbodenpaneel nach einem der Ansprüche 1 bis 25, **dadurch gekennzeichnet, dass** die dritte und vierte Seitenkante an der Längsseite und die erste und zweite Seitenkante an der Querseite des Paneels (1, 2) ausgebildet ist.

28. Fußbodenpaneel nach einem der voranstehenden Ansprüche, **dadurch gekennzeichnet, dass** es aus HDF-, MDF- oder einem OSB-Werkstoff hergestellt ist.

29. Verfahren zum Verlegen eines Fußbodenpaneels (1, 2) nach einem der Ansprüche 1 bis 20 und 28, mit folgenden Schritten:
a) Verbinden und Verriegeln einer Mehrzahl von Paneelen (1, 2) an ihren dritten Seitenkanten zum Auslegen einer ersten Reihe auf den Boden eines Raumes;
b) Verbinden und Verriegeln eines weiteren Paneels mit seiner ersten Seitenkante mit mindestens einem in der ersten Reihe ausgelegten Paneel (1, 2) an dessen zweiter Seitenkante, als Anfang einer zweiten Reihe durch Einlegen und Einschwenken der Feder (10) in die Nut (3);
c) Anordnen eines neuen Paneels mit dessen dritten Seitenkante unmittelbar anstoßend an der vierten Seitenkante des zuvor ausgelegten weiteren Paneels, wobei die Feder (10) in der Nut (3) eingeführt ist und das neue Paneel winkelig zu der ersten Reihe ausgelegter Paneele (1, 2) steht;
d) Verschwenken des neuen Paneels um eine Achse parallel zu der ersten Seitenkante in Richtung Fußboden, bis die Formschlusselemente (23, 24) der dritten Seitenkante des neuen Paneels an der korrespondierenden Ausfräsung (200) des weiteren Paneels anliegen;
e) Herunterdrücken des neuen Paneels, bis eine formschlüssige Verriegelung über die gesamte dritte Seitenkante stattgefunden hat.

30. Verfahren nach Anspruch 29, **dadurch gekennzeichnet, dass** das Herunterdrücken impulsartig, insbesondere mittels eines Hammerschlages oder einer Handballenmontage erfolgt.

31. Verfahren zum Verlegen eines Fußbodenpaneels (1, 2) nach einem der Ansprüche 1 bis 6 und 21 bis 24 und 26 bis 28, mit folgenden Schritten:
a) Verbinden und Verriegeln einer Mehrzahl von Paneelen (1, 2) an ihren dritten Seitenkanten zum Auslegen einer ersten Reihe auf den Boden eines Raumes;
b) Verbinden und Verriegeln eines weiteren Paneels mit seiner ersten Seitenkante mit mindestens einem in der ersten Reihe ausgelegten Paneel (1, 2) an dessen zweiter Seitenkante, als Anfang einer zweiten Reihe durch Einlegen und Einschwenken der Feder (10) in die Nut (3);
c) Anordnen eines neuen Paneels mit dessen dritten Seitenkante in einem Abstand zu der vierten Seitenkante des zuvor ausgelegten weiteren Paneels, wobei die Feder (51) nicht in der Nut (62) eingeführt ist und das neue Paneel winkelig zu der ersten Reihe ausgelegter Paneele (1, 2) steht;
d) Verschwenken des neuen Paneels um eine Achse parallel zu der ersten Seitenkante in Richtung Fußboden und Verschieben entlang der ersten Seitenkante, bis die Feder (51) in der Nut (62) unter Bildung einer Stoßfuge (73) und eines Kanals (75) aufgenommen ist;
e) Einschieben eines Verriegelungselementes (80) in den Kanal (75).

32. Verfahren zum Verlegen eines Fußbodenpaneels (1, 2) nach einem der Ansprüche 25 bis 28, mit folgenden Schritten:
a) Verbinden und Verriegeln einer Mehrzahl von Paneelen (1, 2) an ihren dritten Seitenkanten zum Auslegen einer ersten Reihe auf den Boden eines Raumes;
b) Verbinden und Verriegeln eines weiteren Paneels mit seiner ersten Seitenkante mit mindestens einem in der ersten Reihe ausgelegten Paneel (1, 2) an dessen zweiter Seitenkante, als Anfang einer zweiten Reihe durch Einlegen und Einschwenken der Feder (10) in die Nut (3);
c) Anordnen eines neuen Paneels mit dessen dritten Seitenkante unmittelbar anstoßend an der vierten Seitenkante des zuvor ausgelegten weiteren Paneels, wobei die Feder (51) in der Nut (62) eingeführt ist und das neue Paneel winkelig zu der ersten Reihe ausgelegter Paneele (1, 2) steht;
d) Verschwenken des neuen Paneels um eine Achse parallel zu der ersten Seitenkante in Richtung Fußboden, bis die Feder (51) in der Nut (62) unter Bildung einer Stoßfuge (73) und eines Kanals (75) aufgenommen ist;
e) Einschieben eines Verriegelungselementes (80) in den Kanal (75).

## Claims

1. Floor panel which is bounded in a horizontal plane by a top side (15), provided with a decorative layer (16) or the like, and an underside (7), provided for resting on an underlying surface, and which is provided with means for releasable connection to at least one further panel (1, 2), it being the case that a tongue (10) is formed on at least one first side edge of the panel (1), the tongue extending in the longitudinal direction of the side edge, and a recess (3) which corresponds to the tongue (10) is formed on the opposite, second side edge, that the recess (3) comprises a top lip (4) and a bottom lip (6), and the bottom lip (6) forms a shoulder (9) with a top shoulder side (5) and a front shoulder side (8), said shoulder, with a corresponding undercut (13) of the tongue (10), blocking the panels (1, 2) in the transverse direction (Q), that the undercut (13) is adjoined by a recess, with a bearing region (14) which corresponds to the shoulder (9), and that the tongue (10) and the recess (3) have an arcuate contour in cross section and the arcuate front region of the tongue (10) forms the undercut (13), **characterized in that** the bearing region (14) and the top shoulder side (5) are inclined at an angle (µ) in relation to the top side (15) such that, when force is introduced vertically, a force component subjects the panels (1, 2) to loading in the direction of one another.

2. Floor panel according to Claim 1, **characterized in that** the bearing region (14) is adjoined by a wall (11) which, in the installed state, is located opposite the front shoulder side (8), forming a free space (18) in relation to the latter in the process.

3. Floor panel according to Claim 1 or 2, **characterized in that**, in the installed state, a top side (12) of the tongue (10) butts against an underside (40) of the top lip (4).

4. Floor panel according to one of the preceding claims, **characterized in that** the tongue (10) is designed such that locking takes place by an introduction movement into the recess (3) of the further panel (2) and a pivoting-in movement about an axis parallel to the first side edge.

5. Floor panel according to one of the preceding claims, **characterized in that** the tongue (10) and the recess (3) are designed such that, in the installed state, a gap (19) is present between the front region of the tongue (10) and that region of the recess (3) which adjoins the top lip (4), the gap tapering in the direction of the shoulder (9).

6. Floor panel according to one of the preceding claims, **characterized in that** the tongue (10) is provided with an undercut (17) opposite the top side (15).

7. Floor panel according to one of the preceding claims, **characterized in that** form-fitting elements (23, 24) for locking in the vertical direction (V) with a further panel are formed on a third side edge, which runs at an angle to the first side edge, the form-fitting elements (23, 24) being spaced apart from one another in the transverse direction (Q) and in the vertical direction (V) on two spaced-apart, essentially vertically oriented walls (21, 22).

8. Floor panel according to Claim 7, **characterized in that** a step-like milled relief (20) which starts from the underside (7) and has an inner wall (21) and an outer wall (22) is formed on the third side edge, in each case one form-fitting element (23, 24) which extends in the transverse direction (Q) being formed on the walls (21, 22), and **in that** formed on the fourth side edge which is located opposite the third side edge is a step-like milled relief (200) which starts from the top side (15) and has an inner wall (210) and an outer wall (220), on which are formed undercuts (230, 240) which correspond with the form-fitting elements (23, 24).

9. Floor panel according to Claim 8, **characterized in that** the step-like milled relief (20) which starts from the underside (7) forms a shoulder (25) which projects in the direction of the underside (7) and has an essentially horizontally oriented head surface (26).

10. Floor panel according to Claim 9, **characterized in that** the walls (22, 27) of the shoulder (25) are oriented at an acute angle (α) in relation to the head surface (26).

11. Floor panel according to Claim 10, **characterized in that** the inner shoulder wall (27) forms an undercut in relation to the head surface (26).

12. Floor panel according to one of Claims 9 to 11, **characterized in that** the head surface (26) has a transverse extent of 2 to 6 mm.

13. Floor panel according to one of Claims 9 to 12, **characterized in that** the head surface (26) has 0.25 to 0.4 times the overall transverse extent of the step-like milled relief (20).

14. Floor panel according to one of Claims 7 to 13, **characterized in that** a form-fitting element (24) of the third side edge projects horizontally beyond the termination edge (28) of the top side (15).

15. Floor panel according to Claim 14, **characterized in that** a recess (29), which undercuts the termination edge (28), is arranged between the top side (15) and the projecting form-fitting element (24).

16. Floor panel according to Claim 8, **characterized in that** the step-like milled relief (200), which starts from the top side (15), forms a shoulder (250) which projects in the direction of the top side (15) and has an essentially horizontally oriented head surface (260), the bottom region of the outer shoulder wall (220) containing an undercut (230) which corresponds with the form-fitting element (23) of the inner wall (21) of the milled relief (20) of the opposite side edge.

17. Floor panel according to Claim 16, **characterized in that** a horizontal base surface (280) is formed between the inner shoulder wall (270) and the inner wall (210) of the milled relief (200), said base surface being designed such that, when the panels (1, 2) have been laid, the head surface (26) rests on the base surface (280) and the top sides (15) of the panels (1, 2) are located in a single plane.

18. Floor panel according to Claim 16 or 17, **characterized in that** the inner shoulder wall (270) runs parallel to, or at a shallower angle than, the corresponding inner shoulder wall (27) of the shoulder (25), which engages in the laid state.

19. Floor panel according to one of Claims 16 to 18, **characterized in that** the inner shoulder wall (270) forms an undercut in relation to the head surface (260).

20. Floor panel according to one of Claims 16 to 19, **characterized in that** the upwardly projecting shoulder (250) has not been formed, or has been removed, in at least one end region of the third side edge.

21. Floor panel according to one of Claims 1 to 6, **characterized in that** at least one tongue (51, 52) is formed on a third side edge, which runs at an angle to the first side edge, and at least one groove (62, 61) with a first lip (63, 64) and a second lip (65, 66) is formed on the opposite, fourth side edge, in each case at least one recess (71, 72) which runs parallel to the top side (15) being arranged on the tongue (51, 52) and at least on one of the lips (63, 64, 65, 66), and the recesses (71, 72) being arranged in relation to one another such that, when the panels (1, 2) have been connected to one another, they form a channel (75) for accommodating a separate locking element (80).

22. Floor panel according to Claim 21, **characterized in that** the channel (75) is of cylindrical, triangular or quadrilateral, polygonal, x-shaped or v-shaped design.

23. Floor panel according to Claim 21 or 22, **characterized in that** the channel (75) runs over the entire length of the groove (61, 62) and tongue (51, 52).

24. Floor panel according to one of Claims 21 to 23, **characterized in that** the channel (75) runs beneath and parallel to the joint (73) of the panels (1, 2).

25. Floor panel according to one of Claims 21 to 24, **characterized in that** the groove (62) and the tongue (51) are configured such that they bring about locking in the transverse direction (Q).

26. Floor panel according to one of the preceding claims, **characterized in that** the first and second side edges are formed on the longitudinal side, and the third and fourth side edges are formed on the transverse side, of the panel (1, 2).

27. Floor panel according to one of Claims 1 to 25, **characterized in that** the third and fourth side edges are formed on the longitudinal side, and the first and second side edges are formed on the transverse side, of the panel (1, 2).

28. Floor panel according to one of the preceding claims, **characterized in that** it is produced from HDF, MDF or an OSB material.

29. Method of laying a floor panel (1, 2) according to one of Claims 1 to 20 and 28, having the following steps:
a) connecting and locking a plurality of panels (1, 2) on their third side edges for the purpose of setting down a first row on the floor of a room;
b) connecting and locking a further panel, by way of its first side edge, to the second side edge of at least one panel (1, 2) set down in the first row, in order to start a second row by introducing, and pivoting, the tongue (10) into the groove (3);
c) arranging a new panel, by way of its third side edge, in direct abutment against the fourth side edge of the previously set-down, further panel, the tongue (10) being introduced into the groove (3) and the new panel being located at an angle to the first row of set-down panels (1, 2) ;
d) pivoting the new panel, about an axis parallel to the first side edge, in the direction of the floor until the form-fitting elements (23, 24) of the third side edge of the new panel butt against the corresponding milled relief (200) of the further panel;
e) pushing the new panel downward until form-fitting locking has taken place over the entire third side edge.

30. Method according to Claim 29, **characterized in that** the pushing-down action takes place abruptly, in particular by means of a hammer blow or using the ball of the thumb.

31. Method of laying a floor panel (1, 2) according to one of Claims 1 to 6 and 21 to 24 and 26 to 28, having the following steps:
a) connecting and locking a plurality of panels (1, 2) on their third side edges for the purpose of setting down a first row on the floor of a room;
b) connecting and locking a further panel, by way of its first side edge, to the second side edge of at least one panel (1, 2) set down in the first row, in order to start a second row by introducing, and pivoting, the tongue (10) into the groove (3);
c) arranging a new panel, by way of its third side edge, at a distance from the fourth side edge of the previously set-down, further panel, the tongue (51) not being introduced in the groove (62) and the new panel being located at an angle to the first row of set-down panels (1, 2);
d) pivoting the new panel, about an axis parallel to the first side edge, in the direction of the floor and displacing it along the first side edge until the tongue (51) is accommodated in the groove (62), with a joint (73) and a channel (75) being formed in the process;
e) pushing a locking element (80) into the channel (75).

32. Method of laying a floor panel (1, 2) according to one of Claims 25 to 28, having the following steps:
a) connecting and locking a plurality of panels (1, 2) on their third side edges for the purpose of setting down a first row on the floor of a room;
b) connecting and locking a further panel, by way of its first side edge, to the second side edge of at least one panel (1, 2) set down in the first row, in order to start a second row by introducing, and pivoting, the tongue (10) into the groove (3);
c) arranging a new panel, by way of its third side edge, in direct abutment against the fourth side edge of the previously set-down, further panel, the tongue (51) being introduced into the groove (62) and the new panel being located at an angle to the first row of set-down panels (1, 2);
d) pivoting the new panel, about an axis parallel to the first side edge, in the direction of the floor until the tongue (51) is accommodated in the groove (62), with a joint (73) and a channel (75) being formed in the process;
e) pushing a locking element (80) into the channel (75).

## Revendications

1. Panneau de plancher qui est délimité dans le plan horizontal par une face supérieure (15) munie d'une couche de décor (16) ou similaire et une face inférieure (17) prévue pour l'appui sur un sous-plancher, et comporte des moyens pour une liaison amovible avec au moins un autre panneau (1, 2), une languette (10) étant formée sur au moins une première arête latérale du panneau (1) en s'étendant dans la direction longitudinale de l'arête latérale, et un évidement (3) associé à la languette (10) étant formé sur la deuxième arête latérale opposée, l'évidement (3) consistant en une lèvre supérieure (4) et une lèvre inférieure (6) et la lèvre inférieure (6) formant un épaulement (9) comprenant une face supérieure d'épaulement (5) et une face avant d'épaulement (8), lequel, avec une contre-dépouille (13) associée de la languette (10), bloque les panneaux (1, 2) dans la direction transverse (Q), un évidement comprenant une région d'appui (14) associée à l'épaulement (9) se rattachant à la contre-dépouille (13), la languette (10) et l'évidement (3) présentant en coupe transversale un contour en forme d'arc de cercle et la région avant en forme d'arc de cercle de la languette (10) formant la contre-dépouille (13), **caractérisé en ce que** la région d'appui (14) et la face supérieure d'épaulement (5) sont formées inclinées d'un angle (µ) avec la face supérieure (15), de façon que lors de l'application d'une force verticale, une composante de force sollicite les panneaux (1, 2) l'un vers l'autre.

2. Panneau de plancher selon la revendication 1, **caractérisé en ce qu'**à la région d'appui (14) se rattache une paroi (11) qui à l'état assemblé se trouve en face de la face avant d'épaulement (8),en formant un espace libre (18) avec celle-ci.

3. Panneau de plancher selon la revendication 1 ou 2, **caractérisé en ce qu'**à l'état assemblé, une face supérieure (12) de la languette (10) est adjacente à une face inférieure (40) de la lèvre supérieure (4).

4. Panneau de plancher selon l'une des revendications précédentes, **caractérisé en ce que** la languette (10) est formée de façon qu'un verrouillage s'opère par introduction dans l'évidement (3) du deuxième panneau (2) et pivotement autour d'un axe parallèle à la première arête latérale.

5. Panneau de plancher selon l'une des revendications précédentes, **caractérisé en ce que** la languette (10) et l'évidement (3) sont formés de façon qu'à l'état assemblé, il existe entre la région avant de la languette (10) et la région de l'évidement (3) se rattachant à la lèvre supérieure (4), une fente (19) qui s'amincit en allant vers l'épaulement (9).

6. Panneau de plancher selon l'une des revendications précédentes, **caractérisé en ce que** la languette (10) est munie d'une contre-dépouille (17) par rapport à la face supérieure (15).

7. Panneau de plancher selon l'une des revendications précédentes, **caractérisé en ce que** pour le verrouillage dans la direction verticale (V) avec un autre panneau, des éléments d'accouplement mécanique (23, 24) sont formés sur une troisième arête latérale s'étendant avec un angle par rapport à la première arête latérale, les éléments d'accouplement mécanique (23, 24) étant formés sur deux parois (21, 22) distantes l'une de l'autre, orientées sensiblement verticalement, distantes l'une de l'autre dans la direction transverse (Q) et dans la direction verticale (V).

8. Panneau de plancher selon la revendication 7, **caractérisé en ce qu'**est formée sur la troisième arête latérale, une fraisure (20) en forme de gradins partant de la face inférieure (7), comprenant une paroi interne (21) et une paroi externe (22), un élément d'accouplement mécanique (23, 24) respectif s'étendant dans la direction transverse (Q) sur chacune des parois (21, 22), et **en ce qu'**est formée sur la quatrième arête latérale opposée à la troisième arête latérale, une fraisure (200) en forme de gradins partant de la face supérieure (15), comprenant une paroi interne (210) et une paroi externe (220) sur lesquelles sont formées des contre-dépouilles (230, 240) associées aux éléments d'accouplement mécanique (23, 24).

9. Panneau de plancher selon la revendication 8, **caractérisé en ce que** la fraisure (20) en forme de gradins partant de la face inférieure (7), forme un épaulement (25) faisant saillie dans la direction de la face inférieure (7) et qui présente une surface de tête (26) orientée sensiblement horizontalement.

10. Panneau de plancher selon la revendication 9, **caractérisé en ce que** les parois (22, 27) de l'épaulement (25) sont orientées avec un angle aigu (α) par rapport à la surface de tête (26).

11. Panneau de plancher selon la revendication 10, **caractérisé en ce que** la paroi interne d'épaulement (27) forme une contre-dépouille par rapport à la surface de tête (26).

12. Panneau de plancher selon l'une des revendications 9 à 11, **caractérisé en ce que** la surface de tête (26) a une dimension transverse de 2 à 6 mm.

13. Panneau de plancher selon l'une des revendications 9 à 12, **caractérisé en ce que** la surface de tête (26) présente de 0,25 à 0,4 fois la dimension transverse complète de la fraisure (20) en forme de gradins.

14. Panneau de plancher selon l'une des revendications 7 à 13, **caractérisé en ce qu'**un élément d'accouplement mécanique (24) de la troisième arête latérale dépasse horizontalement du bord terminal (28) de la face supérieure (15).

15. Panneau de plancher selon la revendication 14, **caractérisé en ce qu'**un évidement (29) qui forme contre-dépouille par rapport au bord terminal (28) est agencé entre la face supérieure (15) et l'élément d'accouplement mécanique (24) dépassant.

16. Panneau de plancher selon la revendication 8, **caractérisé en ce que** la fraisure (200) en forme de gradins partant de la face supérieure (15), forme un épaulement (250) faisant saillie en direction de la face supérieure (15) et qui présente une surface de tête (260) orientée sensiblement horizontalement, une contre-dépouille (230) étant formée dans la région inférieure de la paroi externe d'épaulement (220), contre-dépouille (230) qui est associé à l'élément d'accouplement mécanique (23) de la paroi interne (21) de la fraisure (20) de l'arête latérale opposée.

17. Panneau de plancher selon la revendication 16, **caractérisé en ce qu'**entre la paroi interne d'épaulement (270) et la paroi interne (210) de la fraisure (200) est formée une surface d'embase (280) horizontale qui est formée de façon que chez des panneaux (1, 2) posés, la surface de tête (26) repose sur la surface d'embase (280) et les surfaces supérieures (15) des panneaux (1, 2) se trouvent dans un plan.

18. Panneau de plancher selon la revendication 16 ou 17, **caractérisé en ce que** la paroi interne d'épaulement (270) s'étend parallèlement ou avec un angle plus plat que la paroi interne d'épaulement (27) associée de l'épaulement (25) en prise à l'état posé.

19. Panneau de plancher selon l'une des revendications 16 à 18, **caractérisé en ce que** la paroi interne d'épaulement (270) forme une contre-dépouille par rapport à la surface de tête (260).

20. Panneau de plancher selon l'une des revendications 16 à 19, **caractérisé en ce que** l'épaulement (250) faisant saillie vers le haut n'est pas formé ou est enlevé dans au moins une région terminale de la troisième arête latérale.

21. Panneau de plancher selon l'une des revendications 1 à 6, **caractérisé en ce que** sur une troisième arête latérale faisant un angle avec la première arête latérale est formée au moins une languette (51, 52), et sur la quatrième arête latérale opposée est formée au moins une rainure (62, 61) comprenant une première lèvre (63, 64) et une deuxième lèvre (65, 66), au moins un évidement (71, 72) respectif s'étendant parallèlement à la face supérieure (15) étant agencé sur la languette (51, 52) et sur l'une au moins des lèvres (63, 64, 65, 66), les évidements (71, 72) étant agencés l'un par rapport à l'autre de façon à former lorsque les panneaux (1, 2) sont reliés ensemble, un canal (75) destiné à recevoir un élément de verrouillage (80) séparé.

22. Panneau de plancher selon la revendication 21, **caractérisé en ce que** le canal (75) est formé cylindrique, triangulaire ou quadrangulaire, polygonal, en forme de x ou en forme de v.

23. Panneau de plancher selon la revendication 21 ou 22, **caractérisé en ce que** le canal (75) s'étend sur toute la longueur de la rainure (61, 62) et la languette (51, 52).

24. Panneau de plancher selon l'une des revendications 21 à 23, **caractérisé en ce que** le canal (75) s'étend en-dessous et parallèlement au joint (73) entre les panneaux (1, 2).

25. Panneau de plancher selon l'une des revendications 21 à 24, **caractérisé en ce que** la rainure (62) et la languette (51) sont conçues pour assurer un verrouillage dans la direction transversale (Q).

26. Panneau de plancher selon l'une des revendications précédentes, **caractérisé en ce que** la première et la deuxième arête latérale sont formées sur la longueur des panneaux (1, 2) et la troisième et la quatrième arête latérale sur la largeur.

27. Panneau de plancher selon l'une des revendications 1 à 25, **caractérisé en ce que** la troisième et la quatrième arête latérale sont formées sur la longueur des panneaux (1, 2) et la première et la deuxième arête latérale sur la largeur.

28. Panneau de plancher selon l'une des revendications précédentes, **caractérisé en ce qu'**il est fabriqué en un matériau HDF, MDF ou OSB.

29. Procédé pour poser un panneau de plancher (1, 2) selon l'une des revendications 1 à 20 et 28, comprenant les étapes suivantes :
a) on relie et on verrouille une pluralité de panneaux (1, 2) à leur troisième arête latérale pour poser une première rangée sur le sol d'une pièce ;
b) on relie et on verrouille un autre panneau par sa première arête latérale avec la deuxième arête latérale d'au moins un panneau (1, 2) posé dans la première rangée, en tant que début d'une deuxième rangée par introduction et pivotement de la languette (10) dans la rainure (3) ;
c) on agence un nouveau panneau, avec sa troisième arête latérale directement attenante à la quatrième arête latérale de l'autre panneau précédemment posé, la languette (10) étant engagée dans la rainure (3) et le nouveau panneau faisant un angle par rapport à la première rangée de panneaux (1, 2) posés ;
d) on fait pivoter le nouveau panneau en direction du plancher autour d'un axe parallèle à la première arête latérale, jusqu'à ce que les éléments d'accouplement mécanique (23, 24) de la troisième arête latérale du nouveau panneau soient adjacents à la fraisure (200) associée de l'autre panneau ;
e) on enfonce le nouveau panneau jusqu'à ce qu'un verrouillage par accouplement mécanique se produise sur toute la troisième arête latérale.

30. Procédé selon la revendication 29, **caractérisé en ce que** l'enfoncement s'effectue de façon impulsionnelle, en particulier au moyen d'un coup de marteau ou d'un montage avec la paume de la main.

31. Procédé pour poser un panneau de plancher (1, 2) selon l'une des revendications 1 à 6 et 21 à 24 et 26 à 28, comprenant les étapes suivantes :
a) on relie et on verrouille une pluralité de panneaux (1, 2) à leur troisième arête latérale pour poser une première rangée sur le sol d'une pièce ;
b) on relie et on verrouille un autre panneau par sa première arête latérale avec la deuxième arête latérale d'au moins un panneau (1, 2) posé dans la première rangée, en tant que début d'une deuxième rangée par introduction et pivotement de la languette (10) dans la rainure (3) ;
c) on agence un nouveau panneau, avec sa troisième arête latérale espacée de la quatrième arête latérale de l'autre panneau précédemment posé, la languette (51) n'étant pas engagée dans la rainure (62) et le nouveau panneau faisant un angle par rapport à la première rangée de panneaux (1, 2) posés ;
d) on fait pivoter le nouveau panneau en direction du plancher autour d'un axe parallèle à la première arête latérale, et on le déplace le long de la première arête latérale, jusqu'à ce que la languette (51) soit reçue dans la rainure (62) avec formation d'un joint (73) et d'un canal (75);
e) on insère un élément de verrouillage (80) dans le canal (75).

32. Procédé pour poser un panneau de plancher (1, 2) selon l'une des revendications 25 à 28, comprenant les étapes suivantes :
a) on relie et on verrouille une pluralité de panneaux (1, 2) à leur troisième arête latérale pour poser une première rangée sur le sol d'une pièce ;
b) on relie et on verrouille un autre panneau par sa première arête latérale avec la deuxième arête latérale d'au moins un panneau (1, 2) posé dans la première rangée, en tant que début d'une deuxième rangée par introduction et pivotement de la languette (10) dans la rainure (3) ;
c) on agence un nouveau panneau, avec sa troisième arête latérale directement attenante à la quatrième arête latérale de l'autre panneau précédemment posé, la languette (51) étant engagée dans la rainure (62) et le nouveau panneau faisant un angle par rapport à la première rangée de panneaux (1, 2) posés ;
d) on fait pivoter le nouveau panneau en direction du plancher autour d'un axe parallèle à la première arête latérale, jusqu'à ce que la languette (51) soit reçue dans la rainure (62) avec formation d'un joint (73) et d'un canal (75) ;
e) on insère un élément de verrouillage (80) dans le canal (75).
